# EUROPÄISCHE PATENTSCHRIFT

(11) **EP 2 633 235 B1**
(45) Veröffentlichungstag und Bekanntmachung des Hinweises auf die Patenterteilung: **05.08.2015**
(21) Anmeldenummer: 11785564.3
(22) Anmeldetag: 31.10.2011
(51) Int. Cl.: F23K 3/02, F23D 1/00

(54) **VORRICHTUNG ZUM FÖRDERN VON PNEUMATISCH GEFÖRDERTEN BRENNSTOFFEN**
DEVICE FOR CONVEYING PNEUMATICALLY CONVEYED FUELS
DISPOSITIF POUR TRANSPORTER DES COMBUSTIBLES TRANSPORTÉS PAR VOIE PNEUMATIQUE

(30) Priorität: 29.10.2010 AT 17982010
(43) Veröffentlichungstag der Anmeldung: 04.09.2013
(73) Patentinhaber: Unitherm Cemcon Feuerungsanlagen Gesellschaft M.b.H., 1230 Wien (AT)
(72) Erfinder: LEDERER, Heinz, A-2482 Münchendorf (AT); SCHLÄFFER, Patrick, D-83101 Rohrdorf (AT); WAGNER, Alex, A-2401 Fischamend (AT)
(74) Vertreter: Keschmann, Marc
(86) Internationale Anmeldenummer: PCT/AT2011/000442
(87) Internationale Veröffentlichungsnummer: WO 2012/054949

(56) Entgegenhaltungen:
- DE-A1- 2 733 519
- FR-A1- 2 727 744
- GB-A- 342 797

## Beschreibung

Die Erfindung betrifft eine Vorrichtung zum Fördern von pneumatisch geförderten Brennstoffen, insbesondere festen Sekundärbrennstoffen bei Brennern für Drehrohröfen, umfassend ein zentrales Förderrohr, welches ein offenes Ende mit einer Austrittsöffnung für die pneumatisch geförderten Brennstoffe und einen gegenüberliegenden Endbereich aufweist, in dem die Brennstoffe dem Förderrohr aufgegeben werden.

Weiters betrifft die Erfindung einen Brenner für Drehrohröfen mit einer Brennerdüse umfassend wenigstens einen Verbrennungsluftkanal, wenigstens einen Kanal für die Zufuhr von höher reaktivem Brennstoff, einen Kanal für die Zufuhr von weniger reaktivem Brennstoff, wobei der Kanal für die Zufuhr des höher reaktiven Brennstoffs radial außerhalb des Kanals für die Zufuhr des weniger reaktiven Brennstoffs angeordnet ist, und eine Vorrichtung zum Fördern des pneumatisch geförderten weniger reaktiven Brennstoffs, insbesondere von festen Sekundärbrennstoffen.

Derartige Brenner werden eingesetzt, um relativ große Materialmengen in kurzer Zeit auf hohe Temperatur zu erwärmen. Brenner, die in Drehrohröfen eingesetzt werden, ragen von einer Stirnseite des Drehrohrofens lanzenförmig in dessen Inneres, um eine Flamme zu erzeugen, die sich im Wesentlichen entlang der Achse des Drehrohrofens erstreckt. Um ein gewünschtes Temperaturprofil innerhalb des Ofens einstellen zu können, ist eine möglichst weitgehende Einstellbarkeit der Flammenform auch während des Betriebes erwünscht. Weiters werden Brenner für Drehrohröfen zunehmend auch mit minderwertigen, weniger reaktiven festen Brennstoffen wie z. B. mit brennbaren Abfallprodukten betrieben. Solche weniger reaktiven Brennstoffe, auch Sekundärbrennstoffe genannt, bestehen beispielsweise aus Papier, Karton, Kunststoffabfällen, Holz oder Knochen und besitzen einen Heizwert, der zwischen 2.500 und 8.000 KCal liegen kann. Diese Sekundärbrennstoffe werden zerkleinert und besitzen überlicherweise eine Stückgröße zwischen 2mm und 10cm. Die so aufbereiteten Sekundärbrennstoffe werden in einem Silo gelagert und pneumatisch zum Brenner gefördert. Bei bestimmten Betriebsbedingungen kommt es dabei zu Flammenverschleppungen und verzögertem Ausbrand durch O₂-Mangel. Dadurch entstehen im Drehrohrofen prozesstechnische Probleme wie beispielsweise eine Verschiebung der Sinterzone, reduzierter Klinkerbrand oder erhöhte Einlauftemperaturen am Ofeneinlauf.

Insbesondere ist bei den bekannten Brennern zu beobachten, dass der weniger reaktive Brennstoff bzw. der Sekundärbrennstoff nicht vollständig verbrannt werden kann. Der Grund dafür liegt darin, dass bei den bekannten Drehrohrofen-Brennern die Sekundärbrennstoffe zentral zugeführt werden, wie dies beispielsweise der EP 967 434 A1 entnommen werden kann. Der höher reaktive Brennstoff wie beispielsweise staubförmige Kohle, auch Primärbrennstoff genannt, bildet hierbei einen Mantel um den weniger reaktiven Brennstoff, wobei die Verbrennungsluft teils als den Kohlenstaub-Mantel umgebende Primärluft und teils als heiße Sekundärluft eingebracht wird. Der Verbrennungsvorgang erfolgt hierbei derart, dass vom Primärbrennstoff eine Flamme gebildet wird, welche die Zündung und Verbrennung der festen Sekundärbrennstoffe sicherstellt. Bei der üblichen Bauform werden die Primärbrennstoffe zumeist über einen Ringkanal zugeführt. Im Zentrum des Brenners befinden sich ein oder mehrere Förderrohre, über die verschiedene feste Brennstoffe aufgegeben werden.

Förderrohre sind zumeist einfache Rohre, die aufgrund von Abrasionsproblematik möglichst gerade vom Anschluss der Förderleitung zu der Brennermündung führen. Das Einblasen der festen Brennstoffe in den Brennraum erfolgt dabei mittels pneumatischer Förderung. Üblicherweise treten die Brennstoffpartikel in Richtung der Förderrohrachse aus dem Brenner aus. Eine gattungsgemäße Vorrichtung ist aus GB 342 797 A bekannt.

Die vorliegende Erfindung zielt nun darauf ab, die Flammenverweilzeit der Partikel zu erhöhen, um dadurch einen besseren Ausbrand des festen Brennstoffes zu erreichen.

Zur Lösung dieser Aufgabe sieht die Erfindung bei einer Vorrichtung der eingangs genannten Art im Wesentlichen vor, dass der Austrittsöffnung des Förderrohrs benachbart wenigstens eine mit einer Luftzufuhr in Verbindung stehende Leitung schräg nach vorne gerichtet in das Innere des Förderrohrs mündet. "Vorne" bezeichnet hierbei dasjenige Ende des Förderrohrs, das die Austrittsöffnung aufweist. Die über die wenigstens eine Leitung eingeblasene Luft erzeugt dabei einen Luftstrom schräg zur Förderrichtung, d.h. schräg zur Achse des Förderrohrs, wodurch die den Luftstrom passierenden Brennstoffpartikel einen entsprechenden Impuls erfahren, der die Flugbahn der Brennstoffpartikel verändert. Der Brennstoffpartikelstrom verlässt das Förderrohr somit nicht mehr parallel zur Förderachse, sondern wird schräg zur Förderachse ausgestoßen. Insbesondere gelingt es mit der erfindungsgemäßen Ausbildung die Flugbahn der Brennstoffpartikel dahingehend zu verändern, dass sie die Stützflamme der Primärbrennstoffe in einer Art schrägem Wurf durchdringen.

Dadurch werden die Verweildauer in der Flamme sowie die Wurfweite erhöht. Dies bewirkt eine bessere Verbrennung der festen Brennstoffe und damit eine verbesserte Qualität des Prozesses. Die Folge sind ein verringerter Wärmebedarf sowie eine Verringerung der Emissionen. Ein weiterer Vorteil dieser Konstruktion ist, dass sie gänzlich ohne mechanische Bauteile auskommt und es damit zu keinem erhöhten Verschleiß kommt wie dies z.B. bei der Verwendung von Leit- und Führungsblechen der Fall wäre.

In konstruktiv besonders einfacher Weise ist die wenigstens eine Leitung bevorzugt von einer im Förderrohr ausgebildeten Durchbrechung gebildet. Die wenigstens eine Durchbrechung verläuft dabei schräg durch die Wand des Förderrohres und hat bevorzugt über ihre gesamte Länge denselben Querschnitt. Alternativ ist es aber auch denkbar, dass der Querschnitt der Durchbrechung sich zum Inneren des Förderrohrs hin verjüngt oder erweitert. Die wenigstens eine Durchbrechung kann einen kreisförmigen Querschnitt aufweisen oder als sich in Umfangsrichtung erstreckender Schlitz ausgebildet sein.

Um insbesondere bei einer Mehrzahl von schräg nach vorne gerichtet in das Innere des Förderrohrs mündenden Leitungen eine gemeinsame Luftzufuhr in einfacher Weise sicherzustellen, sieht eine bevorzugte Weiterbildung vor, dass eine das Förderrohr zumindest teilweise umgebende, mit einer Luftzufuhr versehene Luftkammer angeordnet ist, die über die wenigstens eine Leitung mit dem Inneren des Förderrohrs in Verbindung steht. Die Luftkammer kann dabei alle Leitungen bzw. Durchbrechungen gleichzeitig speisen, sodass überall der gleiche Luftzufuhrdruck zur Verfügung steht. Die Luftkammer kann dabei als das Förderrohr umgebende Ringkammer ausgebildet sein, die bevorzugt radial innen von dem Förderrohr und radial außen von einem konzentrisch zum Förderrohr angeordneten Rohr begrenzt wird.

Um bei einer Mehrzahl von mit einer Luftzufuhr in Verbindung stehenden Leitungen, die schräg nach vorne gerichtet in das Innere des Förderrohrs münden, sicherzustellen, dass der Brennstoffförderstrom schräg abgelenkt wird, münden die Leitungen lediglich in einem durch einen Zentriwinkel von kleiner als 180°, bevorzugt kleiner als 120° definierten Umfangsbereich des Förderrohrs in das Innere des Förderrohrs. Die Leitungen bzw. Durchbrechungen sind somit lediglich in einer Rohrhälfte angeordnet. Obwohl es dabei denkbar ist, dass die Austrittsrichtung der einzelnen Leitungen divergieren, ist es bevorzugt, wenn die Austrittsrichtungen der einzelnen Leitungen parallel zueinander verlaufen.

Wenn, wie dies einer weiteren bevorzugten Weiterbildung entspricht, die Luftzufuhr Mittel zur Einstellung des Zufuhrdruckes aufweist, kann über die Variation des Druckes die Stärke der Ablenkung der Brennstoffpartikel beeinflusst werden. Dadurch ist es auch möglich, den Effekt an verschiedene Umgebungsbedingungen sowie an unterschiedliche Brennstoffe anzupassen.

Schließlich ist es bevorzugt, wenn die Luftzufuhr für die wenigstens eine Leitung von der Luftzufuhr für die pneumatische Förderung der Brennstoffe verschieden ist. Dadurch sind jeweils unabhängige Luftversorgungen sichergestellt, wobei die Luftversorgung für die schräg in das Innere des Förderrohres erfolgende Lufteinbringung z.B. über die Primärluftversorgung des Brenners erfolgen kann.

Obwohl im Rahmen der Erfindung Luft das bevorzugte Medium ist, ist grundsätzlich anzumerken, dass die erfindungsgemäß zu erreichende Ablenkung der Brennstoffpartikel ebenso mit anderen gasförmigen Medien gelingt ohne dass hierbei der Bereich der Erfindung verlassen wird.

Die Erfindung wird nachfolgend anhand von in der Zeichnung schematisch dargestellten Ausführungsbeispielen näher erläutert. In dieser zeigt Fig.1 einen Längsschnitt durch eine erste Ausbildung der erfindungsgemäßen Vorrichtung, Fig.2 einen Querschnitt gemäß der Linie II-II der Fig.1, Fig.3 einen Längsschnitt durch eine zweite Ausbildung der erfindungsgemäßen Vorrichtung und Fig.4 einen Querschnitt gemäß der Linie IV-IV der Fig.3.

In Fig.1 ist ein Förderrohr 1 ersichtlich. In das Förderrohr wird an einer in Fig.1 nicht dargestellten Stelle, nämlich an dem der Austrittsöffnung 2 gegenüberliegenden Ende des Förderrohrs 1, aus einem Vorratsbehälter pneumatisch geförderter fester Sekundärbrennstoff eingespeist. An der Brennermündung bzw. Austrittsöffnung 2 wird der Sekundärbrennstoff gemeinsam mit der Förderluft in das Flammenzentrum eingeblasen. Im Bereich der Brennermündung ist eine Luftkammer 3 angebracht, die aus Platzgründen radial innen vom Förderrohr 1 und radial außen von einem koaxialen Luftrohr 4 begrenzt ist, sodass die Luftkammer das Förderrohr 1 umgibt. Der Luftkammer 3 ist Luft oder ein anderes geeignetes gasförmiges Medium entsprechend dem Pfeil 5 zugeführt. Die Luftkammer 3 ist über schlitzförmige Öffnungen 6 und 7 mit dem Inneren des Förderrohrs 1 verbunden. Beim Ausführungsbeispiel gemäß Fig.1 sind die schlitzförmigen Öffnungen 6 und 7 in Achsrichtung hintereinander angeordnet. Die schlitzförmigen Öffnungen 6 und 7 sind schräg nach vorne ausgerichtet und schließen mit der Achsrichtung des Förderrohrs bzw. mit der Förderrichtung der pneumatisch geförderten Sekundärbrennstoffe einen Winkel α ein, wobei der Winkel bei beiden schlitzförmigen Öffnungen 6 und 7 gleich gewählt ist. Der Winkel α beträgt vorzugsweise 20 - 75°, insbesondere 45 - 65°. In der Querschnittsdarstellüng gemäß Fig.2 ist ersichtlich, dass die schlitzförmige Öffnung 6 sich über einen größeren Zentriwinkel β erstreckt als die schlitzförmige Öffnung 7. Jedenfalls befinden sich die schlitzförmigen Öffnungen 6 und 7 lediglich auf der in der Zeichnung unten dargestellten Rohrhälfte, um eine einheitliche Impulsbeaufschlagung der Brennstoffpartikel zu gewährleisten. Die Flugbahn der Sekundärbrennstoffpartikel ist mit 8 angedeutet und es ist erkennbar, dass die Brennstoffpartikel durch die über die Öffnungen 6 und 7 eingeblasene Luft abgelenkt werden, sodass sie eine Art Wurfbahn durchlaufen.

Das in den Fig. 3 und 4 gezeigte zweite Ausführungsbeispiel unterscheidet sich vom ersten Ausführungsbeispiel lediglich dadurch, dass die Öffnungen als einfache Bohrungen 9 im Förderrohr 1 ausgeführt sind. Die Bohrungen 9 schließen im Längsschnitt alle den gleichen Winkel α mit der Längsachse 10 des Förderrohrs 1 ein. Im Querschnitt gemäß Fig.4 verlaufen die Bohrungen 9 parallel zueinander, wobei die Mündungen der Bohrungen 9 lediglich über einen durch einen Zentriwinkel β definierten Umfangsbereich angeordnet sind.

## Patentansprüche

1. Vorrichtung zum Fördern von pneumatisch geförderten Brennstoffen, insbesondere festen Sekundärbrennstoffen bei Brennern für Drehrohröfen, umfassend ein zentrales Förderrohr (1), welches ein offenes Ende mit einer Austrittsöffnung (2) für die pneumatisch geförderten Brennstoffe und einen gegenüberliegenden Endbereich aufweist, in dem die Brennstoffe dem Förderrohr (1) aufgegeben werden, wobei der Austrittsöffnung (2) des Förderrohrs (1) benachbart wenigstens eine mit einer Luftzufuhr in Verbindung stehende Leitung (6,7,9) schräg nach vorne gerichtet in das Innere des Förderrohrs (1) mündet, **dadurch gekennzeichnet, dass** die wenigstens eine Leitung (6, 7, 9) derart in das Innere des Förderrohrs (1) mündet, dass der Brennstoffpartikelstrom schräg zur Achse des Förderrohrs ausgestoßen wird.

2. Vorrichtung nach Anspruch 1, **dadurch gekennzeichnet, dass** die wenigstens eine Leitung (6,7,9) von einer im Förderrohr (1) ausgebildeten Durchbrechung gebildet ist.

3. Vorrichtung nach Anspruch 1 oder 2, **dadurch gekennzeichnet, dass** eine das Förderrohr (1) zumindest teilweise umgebende, mit einer Luftzufuhr versehene Luftkammer (3) angeordnet ist, die über die wenigstens eine Leitung (6,7,9) mit dem Inneren des Förderrohrs (1) in Verbindung steht.

4. Vorrichtung nach Anspruch 1, 2 oder 3, **dadurch gekennzeichnet, dass** der Luftaustritt der wenigstens einen Leitung (6, 7, 9) zur Austrittsöffnung (2) des Förderrohrs (1) hin orientiert ist.

5. Vorrichtung nach Anspruch 2, 3 oder 4, **dadurch gekennzeichnet, dass** die Durchbrechung einen kreisförmigen Querschnitt aufweist.

6. Vorrichtung nach Anspruch 2, 3 oder 4, **dadurch gekennzeichnet, dass** die Durchbrechung als sich in Umfangsrichtung erstreckender Schlitz ausgebildet ist.

7. Vorrichtung nach einem der Ansprüche 1 bis 6, **dadurch gekennzeichnet, dass** eine Mehrzahl von mit einer Luftzufuhr in Verbindung stehenden Leitungen (6,7,9) schräg nach vorne gerichtet in das Innere des Förderrohrs (1) mündet, wobei die Leitungen (6,7,9) lediglich in einem durch einen Zentriwinkel (β) von kleiner als 180°, bevorzugt kleiner als 120° definierten Umfangsbereich des Förderrohrs (1) in das Innere des Förderrohrs (1) münden.

8. Vorrichtung nach einem der Ansprüche 1 bis 7, **dadurch gekennzeichnet, dass** die Austrittsrichtung der Leitungen (9) parallel zueinander verlaufen.

9. Vorrichtung nach einem der Ansprüche 1 bis 8, **dadurch gekennzeichnet, dass** die Luftzufuhr Mittel zur Einstellung des Zufuhrdruckes aufweist.

10. Vorrichtung nach einem der Ansprüche 1 bis 9, **dadurch gekennzeichnet, dass** die Luftzufuhr für die wenigstens eine Leitung und die Luftzufuhr für die pneumatische Förderung der Brennstoffe voneinander gesondert ausgebildet sind.

11. Brenner für Drehrohröfen mit einer Brennerdüse umfassend wenigstens einen Verbrennungsluftkanal, wenigstens einen Kanal für die Zufuhr von höher reaktivem Brennstoff und einen Kanal für die Zufuhr von weniger reaktivem Brennstoff, wobei der Kanal für die Zufuhr des höher reaktiven Brennstoffs radial außerhalb des Kanals für die Zufuhr des weniger reaktiven Brennstoffs angeordnet ist, **gekennzeichnet durch** eine Vorrichtung nach einem der Ansprüche 1 bis 10 zum Fördern des pneumatisch geförderten weniger reaktiven Brennstoffs, insbesondere von festen Sekundärbrennstoffen.

## Claims

1. A device for conveying pneumatically conveyed fuels, in particular solid secondary fuels in burners for rotary kilns, comprising a central conveyor pipe (1) having an open end with an outlet (2) for the pneumatically conveyed fuels and an oppositely located end region, in which the fuels are fed to the conveyor pipe (1), wherein, adjacent to the outlet (2) of the conveyor pipe (1), at least one duct (6, 7, 9) communicating with an air supply opens into the interior of the conveyor pipe (1) in an obliquely forwardly directed manner, **characterized in that** the at least one duct (6,7,9) opens into the interior of the conveyor pipe (1) in such a manner that the fuel particle stream is ejected obliquely to the axis of the conveyor pipe.

2. A device according to claim 1, **characterized in that** the at least one duct (6,7,9) is formed by a through hole formed in the conveyor pipe (1).

3. A device according to claim 1 or 2, **characterized in that** an air chamber (3) at least partially surrounding the conveyor pipe (1) and provided with an air supply is arranged to communicate with the interior of the conveyor pipe (1) via the at least one duct (6, 7, 9).

4. A device according to claim 1, 2 or 3, **characterized in that** the air exit of the at least one duct (6,7,9) is oriented towards the outlet (2) of the conveyor pipe (1).

5. A device according to claim 2, 3 or 4, **characterized in that** the through hole comprises a circular cross section.

6. A device according to claim 2, 3 or 4, **characterized in that** the through hole is configured as a slot extending in the peripheral direction.

7. A device according to any one of claims 1 to 6, **characterized in that** a plurality of ducts (6,7,9) communicating with an air supply open into the interior of the conveyor pipe (1) in an obliquely forwardly directed manner, said ducts (6,7,9) opening into the interior of the conveyor pipe (1) only in a peripheral region of the conveyor pipe (1) that is defined by a central angle (β) smaller than 180°, preferably smaller than 120°.

8. A device according to any one of claims 1 to 7, **characterized in that** the exit direction of the ducts (9) extend in parallel with one another.

9. A device according to any one of claims 1 to 8, **characterized in that** the air supply comprises means for adjusting the supply pressure.

10. A device according to any one of claims 1 to 9, **characterized in that** the air supply for the at least one duct and the air supply for the pneumatic conveyance of the fuels are formed separately from one another.

11. A burner for rotary kilns with a burner nozzle, including at least one combustion air channel, at least one channel for supplying higher reactive fuel, and a channel for supplying less reactive fuel, the channel for supplying the higher reactive fuel being arranged radially outside the channel for supplying the less reactive fuel, **characterized by** a device according to any one of claims 1 to 10 for conveying the pneumatically conveyed less reactive fuel, in particular solid secondary fuels.

## Revendications

1. Dispositif destiné à transporter des combustibles transportés pneumatiquement, en particulier des combustibles secondaires solides pour des brûleurs de fours tubulaires rotatifs, comprenant un tube de transport central (1) qui comporte une extrémité ouverte avec une ouverture de sortie (2) pour les combustibles transportés pneumatiquement et une zone d'extrémité opposée, dans lequel les combustibles sont transférés vers le tube de transport (1), dans lequel l'ouverture de sortie (2) du tube de transport (1) débouche dans l'intérieur du tube de transport (1) de manière oblique vers l'avant, adjacente à au moins un conduit (6, 7, 9) en communication avec une alimentation en air, **caractérisé en ce que** le au moins un conduit (6, 7, 9) débouche dans l'intérieur du tube de transport (1) de telle sorte que le flux de particules de combustible est éjecté de manière oblique par rapport à l'axe du tube de transport.

2. Dispositif selon la revendication 1, **caractérisé en ce que** le au moins un conduit (6, 7, 9) est formé à partir d'une découpe formée dans le tube de transport (1).

3. Dispositif selon la revendication 1 ou 2, **caractérisé en ce qu'**est agencée une chambre d'air (3) munie d'une alimentation en air, entourant au moins partiellement le tube de transport (1), laquelle chambre d'air est en communication avec l'intérieur du tube de transport (1) par l'intermédiaire du au moins un conduit (6, 7, 9).

4. Dispositif selon la revendication 1, 2 ou 3, **caractérisé en ce que** la sortie d'air du au moins un conduit (6, 7, 9) est orientée vers l'ouverture de sortie (2) du tube de transport (1).

5. Dispositif selon la revendication 2, 3 ou 4, **caractérisé en ce que** la découpe a une section transversale circulaire.

6. Dispositif selon la revendication 2, 3 ou 4, **caractérisé en ce que** la découpe est formée comme une fente s'étendant dans la direction circonférentielle.

7. Dispositif selon l'une des revendications 1 à 6, **caractérisé en ce qu'**une pluralité de conduits (6, 7, 9) en communication avec une alimentation en air débouchent dans l'intérieur du tuyau de transport (1) en étant orientés de manière oblique vers l'avant, dans lequel les conduits (6, 7, 9) débouchent dans l'intérieur du tube de transport (1) uniquement dans une zone circonférentielle du tube de transport (1) définie par un angle de centrage (β) inférieur à 180°, de préférence inférieur à 120°.

8. Dispositif selon l'une des revendications 1 à 7, **caractérisé en ce que** les directions de sortie des conduits (9) sont parallèles les unes aux autres.

9. Dispositif selon l'une des revendications 1 à 8, **caractérisé en ce que** l'alimentation en air comporte des moyens pour régler la pression d'alimentation.

10. Dispositif selon l'une des revendications 1 à 9, **caractérisé en ce que** l'alimentation en air pour le au moins un conduit et l'alimentation en air pour le transport pneumatique des combustibles sont formées séparément l'une de l'autre.

11. Brûleur pour four tubulaire rotatif comportant une buse de brûleur incluant au moins un canal d'air de combustion, au moins un canal pour l'alimentation en combustible plus réactif et un canal pour l'alimentation en combustible moins réactif, dans lequel le canal pour l'alimentation en combustible plus réactif est agencé radialement à l'extérieur du canal pour l'alimentation du combustible moins réactif **caractérisé par** un dispositif selon l'une des revendications 1 à 10 pour transporter le combustible moins réactif transporté pneumatiquement, en particulier des combustibles secondaires solides.
